# EUROPÄISCHE PATENTSCHRIFT

(11) **EP 0 843 882 B1**
(45) Veröffentlichungstag und Bekanntmachung des Hinweises auf die Patenterteilung: **10.02.1999**
(21) Anmeldenummer: 96928345.6
(22) Anmeldetag: 05.08.1996
(51) Int. Cl.: H01H 9/28

(54) **LEISTUNGSSCHALTER MIT EINER ABSCHLIESSVORRICHTUNG**
POWER SWITCH EQUIPPED WITH A LOCKING DEVICE
INTERRUPTEUR DE PUISSANCE POURVU D'UN DISPOSITIF DE VERROUILLAGE

(30) Priorität: 11.08.1995 DE 29513499 U
(43) Veröffentlichungstag der Anmeldung: 27.05.1998
(73) Patentinhaber: SIEMENS AKTIENGESELLSCHAFT, 80333 München (DE)
(72) Erfinder: LIEBETRUTH, Marc, D-13465 Berlin (DE)
(86) Internationale Anmeldenummer: DE9601484
(87) Internationale Veröffentlichungsnummer: WO9707519

(56) Entgegenhaltungen:
- DE-U-29 513 499
- US-A- 1 328 109
- US-A- 1 801 228
- US-A- 2 441 316
- US-A- 3 370 498
- US-A- 4 978 816

## Beschreibung

Die Erfindung betrifft einen Leistungsschalter mit einer Abschließvorrichtung gegen Einschalten, wobei die Abschließvorrichtung ein Sicherheitsschloß mit einem nur in der Ausstellung des Leistungsschalters abziehbaren Schlüssel aufweist.

Ein Leistungsschalter dieser Art ist durch den DE-Katalog Siemens:Schutzgeräte-Katalog NS1 1988, Seite 3/7 bekanntgeworden. Anstelle eines Sicherheitsschlosses kann als Abschließvorrichtung auch eine Klappe verwendet werden, die über die zur Steuerung des Leistungsschalters vorgesehenen Taster "AUS" und elektrisch "EIN" gelegt und mit bis zu vier Vorhängeschlössern gesichert werden kann.

Dadurch, daß nur die Möglichkeit besteht, den Leistungsschalter entweder mit einem Sicherheitsschloß oder mit einer durch Vorhängeschlösser zu sichernde Klappe auszurüsten, ergeben sich Beschränkungen für die Sperrung des Leistungsschalters gegen unbefugtes Einschalten. Der Erfindung liegt die Aufgabe zugrunde, diese Beschränkungen zu überwinden und weitere Möglichkeiten für die Sicherung zu schaffen.

Gemäß der Erfindung wird diese Aufgabe dadurch gelöst, daß vor dem Sicherheitsschloß ein abschließbares Schutzorgan angeordnet ist, das nur bei von dem Sicherheitsschloß abgezogenem Schlüssel in seine Sperrstellung überführbar ist. Diese Anordnung schafft die Möglichkeit, beispielsweise mehrere Leistungsschalter mit Sicherheitsschlössern gleicher Schließung auszurüsten, wobei durch Bereitstellung jedoch nur eines Schlüssels nur einer der Leistungsschalter in Betrieb genommen werden kann. Die abgeschlossenen und daher nicht einschaltbaren Leistungsschalter können nun jedoch zur Vornahme von Wartungen oder Reparaturen durch ein Vorhängeschloß eines Monteurs oder einer Bedienungsperson zusätzlich gesichert werden. In diesem Zustand besteht keine Möglichkeit, den Schlüssel des Sicherheitsschlosses auch nur versuchsweise einzustecken.

Das abschließbare Schutzorgan kann eine dem Sicherheitsschloß vorgelagert zu montierende Blendplatte sowie eine gelenkig mit der Blendplatte verbundene Verschlußklappe aufweisen, und die Blendplatte und die Verschlußklappe können mit zur Überdeckung zu bringenden Öffnungen zum Einhängen eines Vorhängeschlosses versehen sein. In dieser Ausführung eignet sich das Schutzorgan gut für eine nachträgliche Ausrüstung von mit Sicherheitsschlössern versehenen Leistungsschaltern. Insbesondere kann die nachträgliche Anbringung dadurch erleichtert werden, daß das Schutzorgan an einem das Sicherheitsschloß abdeckenden Schloßgehäuse befestigbar ist.

Eine für den Aufbau des Schutzorgans und dessen Handhabung gleichermaßen vorteilhafte Gestaltung kann darin bestehen, daß sich die Öffnungen in je einem Endschenkel der Blendplatte und der Verschlußklappe befinden und daß die Endschenkel einem die Blendplatte und die Verschlußklappe verbindenden Scharniergelenk gegenüberliegend angeordnet sind.

Die Erfindung wird im folgenden anhand des in den Figuren dargestellten Ausführungsbeispieles näher erläutert.

Die Figur 1 zeigt schematisch einen Niederspannungs-Leistungsschalter mit einem Bedienungspult.

Ein Schutzorgan für ein Sicherheitsschloß am Bedienungspult des Leistungsschalters gemäß der Figur 1 zeigt in einer perspektivischen Darstellung die Figur 2.

Die Figuren 3 und 4 zeigen einen Schnitt durch das Bedienungspult des Leistungsschalters gemäß der Figur 1 im Bereich des erwähnten Sicherheitsschlosses. Hierbei zeigt die Figur 3 den Zustand mit eingestecktem Schlüssel und geöffneter Schutzklappe des Schutzorgans, während die Figur 4 den Zustand mit geschlossener Schutzklappe und eingehängtem Vorhängeschloß darstellt.

Der Leistungsschalter 1 gemäß der Figur 1 weist ein Bedienungspult 2 mit Bedienungsorganen zur Steuerung des Leistungsschalters 1 auf. Zwischen einem an der linken Seite des Bedienungspultes befindlichen elektronischen Auslöser 3 und einem der rechten Seite zugeordneten Handhebel 4 zum Spannen eines Federspeichers befinden sich Drucktaster zum Ein- und Ausschalten des Leistungsschalters 1. Unterhalb eines zum Ausschalten dienenden Drucktasters 5 befindet sich ein gestrichelt gezeigtes Sicherheitsschloß 6, dem ein Schutzorgan 7 zugeordnet ist. Das Schutzorgan 7 ist durch ein Vorhängeschloß 10 abgesperrt dargestellt. Einzelheiten des Schutzorgans 7 werden im folgenden anhand der Figur 2 erläutert.

Das Schutzorgan 7 weist eine Blendplatte 11 auf, die mit einer Öffnung 12 für den Zugang zu dem Sicherheitsschloß 6 sowie mit zwei kleineren Öffnungen 13 zur Befestigung des Schutzorgans 7 an dem Bedienungspult 2 versehen ist. Mit der Blendplatte 11 ist mittels eines Scharniergelenkes 14 eine Schutzklappe 15 gelenkig verbunden. Die Blendplatte 11 besitzt einen unteren Endschenkel 16 mit vier Öffnungen 17 zum Einhängen des in der Figur 1 gezeigten Vorhängeschlosses 10 oder wahlweise weiterer solcher Vorhängeschlösser. Die Schutzklappe 15 besitzt gleichfalls einen Endschenkel 20, der mit vier Öffnungen 21 für den genannten Zweck versehen ist. Durch Herunterschwenken der Schutzklappe 15 in der Richtung eines in der Figur 2 gezeigten Pfeiles 22 werden die Endschenkel 16 und 20 miteinander derart zur Deckung gebracht, daß die Öffnungen 17 und 21 miteinander korrespondieren, um den Schloßbügel des Vorhängeschlosses 10 (Figur 1) einhängen zu können.

Weitere Einzelheiten zeigen die Figuren 3 und 4 in einem Schnitt durch das Bedienungspult 2. Aus diesen Figuren ist näher zu ersehen, daß das Sicherheitsschloß 6 einen Schließriegel 23 sowie ein Schloßgehäuse 24 aufweist, welches über die Ebene des Bedienungspultes 2 vorsteht. Das Schutzorgan 7 ist mittels seiner Öffnungen 13 der Blendplatte 11 frontseitig an dem Schloßgehäuse 24 befestigt. Bei geöffneter Schutzklappe 15 ist ein Schlüssel 25 in das Sicherheitsschloß 6 eingeführt, um den Schwenkriegel 23 zur Sperrung des Leistungsschalters 1 (Figur 1) gegen Einschalten zu sichern.

Eine Sperrmechanik 26 des Leistungsschalters 1 ist in den Figuren 3 und 4 schematisch angedeutet. Durch von dem Drucktaster 5 und von dem Sicherheitsschloß 6 ausgehende Pfeile ist veranschaulicht, daß die Sperrmechanik zuerst durch den Drucktaster 5 beaufschlagt wird, um den Leistungsschalter auszuschalten und daß dieser Zustand durch das Sicherheitsschloß 6 anschließend gesichert wird.

In der Figur 4 ist die Anordnung gemäß der Figur 3 mit abgezogenem Schlüssel dargestellt, wobei die Schutzklappe 15 des Schutzorgans 7 heruntergeschwenkt und das Vorhängeschloß 10 in die nun zur Deckung gebrachten Öffnungen der Endschenkel 16 und 20 eingehängt ist.

## Patentansprüche

1. Leistungsschalter (1) mit einer Abschließvorrichtung gegen Einschalten, wobei die Abschließvorrichtung ein Sicherheitsschloß (6) mit einem nur in der AUS-Stellung des Leistungsschalters (1) abziehbaren Schlüssel (25) aufweist,
**dadurch gekennzeichnet,** daß
vor dem Sicherheitsschloß (6) ein abschließbares Schutzorgan (7) angeordnet ist, das nur bei von dem Sicherheitsschloß (6) abgezogenem Schlüssel (25) in seine Sperrstellung überführbar ist.

2. Leistungsschalter nach Anspruch 1,
**dadurch gekennzeichnet,** daß
das Schutzorgan (7) eine dem Sicherheitsschloß (6) vorgelagert zu montierende Blendplatte (11) sowie eine gelenkig mit der Blendplatte (11) verbundene Verschlußklappe (15) aufweist und daß die Blendplatte (11) und die Verschlußklappe (15) mit zur Überdeckung zu bringenden Öffnungen (17,21) zum Einhängen eines Vorhängeschlosses (10) versehen sind.

3. Leistungsschalter nach Anspruch 1 oder 2,
**dadurch gekennzeichnet,** daß
das Schutzorgan (7) an einem das Sicherheitsschloß (6) abdeckenden Schloßgehäuse (24) befestigbar ist.

4. Leistungsschalter nach Anspruch 2 oder 3,
**dadurch gekennzeichnet,** daß
sich die Öffnungen (17,21) in Endschenkeln (16,20) der Blendplatte (11) bzw. der Verschlußklappe (15) befinden und daß die Endschenkel (16,20) einem die Blendplatte (11) und die Verschlußklappe (15) verbindenden Scharniergelenk (14) gegenüberliegend angeordnet sind.

## Claims

1. Circuit breaker (1) having a locking device against connection, wherein the locking device has a safety lock (6) with a key (25) which can only be taken out in the off-position of the circuit breaker (1), characterized in that a lockable protective part (7) is arranged in front of the safety lock (6), which protective part (7) can only be transferred into its locking position when the key (25) is taken out of the safety lock (6).

2. Circuit breaker according to claim 1, characterized in that the protective part (7) has a masking plate (11) which is to be mounted in front of the safety lock (6), and a shutter (15) which is connected in an articulated manner to the masking plate (11), and in that the masking plate (11) and the shutter (15) are provided with openings (17, 21), which are to be brought into line, for hanging a padlock (10).

3. Circuit breaker according to claim 1 or 2, characterized in that the protective part (7) can be secured to a lock housing (24) which covers the safety lock (6).

4. Circuit breaker according to claim 2 or 3, characterized in that the openings (17, 21) are located in end limbs (16, 20) of the masking plate (11) and the shutter (15), and in that the end limbs (16, 20) are arranged opposite a hinge (14) which connects the masking plate (11) and the shutter (15).

## Revendications

1. Disjoncteur (1) comportant un dispositif de verrouillage empêchant la fermeture, le dispositif de verrouillage comportant une serrure (6) de sécurité ayant une clé (25) qui ne peut être retirée qu'en la position ouverte du disjoncteur (1), caractérisé en ce qu'il est monté devant la serrure (6) de sécurité, un élément (7) de protection qui peut être verrouillé qui ne peut être mis en sa position de blocage que lorsque la clé (25) est retirée de la serrure (6) de sécurité.

2. Disjoncteur suivant la revendication 1, caractérisé en ce que l'élément (7) de protection comporte une plaque (11) de protection à monter devant la serrure (6) de sécurité ainsi qu'un volet (15) de fermeture articulé à la plaque (11) de protection et en ce que la plaque (11) de protection et le volet (15) de fermeture sont munis d'ouvertures (17,21) à mettre en coïncidence pour suspendre un cadenas (10).

3. Disjoncteur suivant la revendication 1 ou 2, caractérisé en ce que l'élément (7) de protection peut être fixé à un boîtier (24) de serrure recouvrant la serrure (6) de sécurité.

4. Disjoncteur suivant la revendication 2 ou 3, caractérisé en ce que les ouvertures (17,21) se trouvent dans les côtés (16,20) d'extrémité de la plaque (11) de protection et du volet (15) de fermeture et en ce que les côtés (16,20) d'extrémité sont montés en face d'une articulation (14) à charnière reliant la plaque (11) de protection et le volet (15) de fermeture.
